# EUROPÄISCHE PATENTSCHRIFT

(11) **EP 0 681 638 B1**
(45) Veröffentlichungstag und Bekanntmachung des Hinweises auf die Patenterteilung: **12.05.1999**
(21) Anmeldenummer: 93920673.6
(22) Anmeldetag: 28.09.1993
(51) Int. Cl.: E05F 15/14, E05F 17/00, E06B 3/90

(54) **ANTRIEB FÜR EINE BOGENSCHIEBETÜR**
DRIVE MECHANISM FOR A CURVED SLIDING DOOR
DISPOSITIF DE COMMANDE DE PORTE COULISSANTE EN ARC

(30) Priorität: 01.02.1993 DE 4302684
(43) Veröffentlichungstag der Anmeldung: 15.11.1995
(73) Patentinhaber: DORMA GmbH + Co. KG, 58256 Ennepetal (DE)
(72) Erfinder: KUZ, Janusz, CH-8820 Hädenswil (CH)
(86) Internationale Anmeldenummer: DE9300923
(87) Internationale Veröffentlichungsnummer: WO9424396

(56) Entgegenhaltungen:
- DE-A- 3 928 911
- DE-C- 244 710

## Beschreibung

Die Erfindung betrifft einen Antrieb für eine Bogenschiebetür, bei der zwei bewegliche Fahrflügel über einen Motorantrieb auf einer kreisbogenförmigen Bahn bewegt werden. Aufgrund eines Sensorsignales, welches automatisch oder durch einen Taster ausgelöst werden kann, wird der Antrieb in Bewegung gesetzt, und die in der Schließstellung voreinander stehenden Fahrflügel fahren auseinander, so daß die benutzenden Verkehrskreise einen offenen Durchgang haben. Der besondere Vorteil dieser automatischen Bogenschiebetüranlagen besteht darin, daß sie wenig Platz in Anspruch nehmen.

Derartige Bogenschiebetüren können sowohl in Eingangsbereichen von Gebäuden als auch in autarken freistehenden Behältnissen wie z.B. Telefonzellen oder Toiletten, die eine gebogene Form aufweisen, eingebaut werden.

Eine Tür der vorgenannten Art ist aus der DE-OS 31 48 024 bekannt geworden, wo ein Türsystem für eine im Grundriß polygonale Telefonzelle mit einem seitwärts wegschwenkbaren Türblatt gezeigt wird. Ein Antriebsmotor treibt hier ein Türblatt auf einem gekrümmten Antriebsprofil über ein kegeliges federnd aufliegendes Reibrad an.

Eine Bogenschiebetür, welche mit einem Endlosriemen angetrieben wird, ist aus der DE 39 28 911 A1 zu entnehmen. Hier wird durch einen Motor in Verbindung mit einem Antriebsriemen eine zweiflügelige Tür in die Öffnungs- bzw. Schließlage gebracht. Der Endlosriemen wird hierbei um die Antriebsriemenscheibe und die angetriebene Riemenscheibe herumgelegt, wobei gleichzeitig die beiden Türflügel mit dem Riemen fest verbunden werden. Durch die Aktivierung des Antriebsmotors werden dann die beiden Flügel längs einer linken bzw. rechten Führungsschiene in entgegengesetzter Richtung verschiebbar bewegt. Diese Art des Antriebes ist jedoch sehr aufwendig, da neben den äußeren Führungsrollen auch noch innere Führungsrollen benötigt werden, um den um 180° verdrehten Zahnriemen auch sicher zu führen.

Der GB 2 202 258 A ist ein Antrieb für Bogenschiebetüren zu entnehmen, bei der die Fahrflügel einzeln an Endlosriemen befestigt sind, die von einem Elektromotor angetrieben werden. Die Türflügel sind dabei an Laufwagen befestigt, die auf einer gebogenen Laufschiene ihre Fahrbewegungen ausführen.

Die Aufgabe der Erfindung ist es, einen Antrieb für eine Bogenschiebetür zu schaffen, der kostengünstig in der Herstellung ist, wenig Verschleißteile hat und auch schnell montierbar ist.

Die Aufgabe der Erfindung wird dadurch gelöst, daß geradlinige Gleitprofile verwendet werden, auf denen Gleitstücke frei in Längsrichtung bewegt werden können. An den Gleitstücken ist jeweils der Endlosriemen befestigt, wobei jedoch der Endlosriemen in der Mitte an einer Doppelrolle gelagert ist, durch welche eine Richtungsumkehr geschaffen wird, in der Form, daß die Riemenabschnitte über Kreuz angeordnet werden. Dieses ist so zu verstehen, daß die jeweils äußeren Sehnenabschnitte, welche an den Gleitern befestigt sind auf jeder Seite so umgelenkt werden, daß sie auf der Gegenseite entgegengesetzt versetzt zum Gleiter laufen, d.h. innen. Durch diese Anordnung wird erreicht, daß bei nur einem angetriebenen Antriebsrad die beiden Türflügel entweder eine aufeinander zu laufende oder voneinander weglaufende Bewegung durchführen. Die Gleitstücke sind so ausgebildet, daß sie auf der Längsseite eine Ausnehmung haben, in die ein Verbindungsarm einklappbar ist.

Der Verbindungsarm ist an dem Gleitstück drehgelagert und andererends mit dem zu bewegenden Flügel der Tür verbunden. Auch an dem Türflügel ist eine drehbare Verbindung vorhanden. Wird nun aufgrund der Drehbewegung des Motors der Riemen bewegt, so zieht automatisch das Gleitstück den Türflügel mit sich, der wiederum an einer Führungsschiene gehalten ist und somit eine Schließ- bzw. Öffnungsbewegung ausführen kann. Diese gezeigte Art der Konstruktion ist sehr kostengünstig in der Herstellung und bietet aufgrund der geringen Verschleißteile eine robuste Konstruktion, die keinerlei große Montagearbeit erfordert.

Die Erfindung wird anhand eines möglichen schematisch dargestellten Ausführungsbeispieles näher erläutert. Es zeigt:
Figur 1: Bogenschiebetür in der Draufsicht
Figur 2: Antriebsriemenanordnung
Figur 3: Gleitstück in der Draufsicht
Figur 4: Gleitstück in der Seitenansicht

Die in der Figur 1 dargestellte schematische Antriebsanordnung einer Bogenschiebetür gibt den erfindungsgemäßen Gedanken wieder. An einer gekrümmten Führung (28) sind zwei Fahrflügel (16) und (17) befestigt, um wie in der Darstellung gezeigt ist, von der Offenstellung in die Zustellung zu fahren. Die Führungsaufhängung der Fahrflügel (16) und (17) ist nicht dargestellt. über eine drehbare Lagerung (25), die sich vorteilhafterweise am hinteren Ende der Fahrflügel (16) und (17) befindet, ist ein Verbindungsarm (14) bzw. (15) drehgelenkig befestigt. Andererends sind diese Verbindungsarme (14) und (15) in den Lagerungen (24) der jeweiligen Gleitstücke (8) und (9) drehgelagert. Diese Gleitstücke (8) und (9) befinden sich auf Gleitprofilen (10) und (11), die schräg zum Mittelpunkt des Halbkreisbogens zeigend angeordnet sind. Die Lagerung dieser Gleitprofile (10) und (11) ist nicht dargestellt. Vorteilhafterweise kann das Gleitprofil aus einem Rundmaterial bestehen, auf welche die Gleitstücke (8) und (9) geschoben werden. Innerhalb der Gleitstücke (8) und (9) befindet sich eine Durchgangsbohrung (22), in der weitere Gleitbuchsen (23) eingefügt worden sind, um ein leichtes Gleiten der Gleitstücke (8) und (9) auf den Gleitprofilen (10) und (11) zu gewährleisten. Statt der gezeigten Rundmaterialien für die Gleitprofile kann auch jede andere geometrische Form gewählt werden, jedoch ist es aus Kostengründen sinnvoll, hier ein Rundmaterial bzw. ein Rohr mit der notwendigen Oberfläche zu verwenden.

Angetrieben werden diese Gleitstücke (8) und (9) über einen Antriebsriemen (5), der als Endlosriemen ausgeführt worden ist. Dabei wird der Antriebsriemen (5) über die Umlenkrollen (1), (2), (3) und (4) geführt. Die Plazierung der Umlenkrollen (1), (2), (3) und (4) ist so vorgenommen worden, daß die in einem stumpfen Winkel angeordneten Gleitprofile (10) und (11) die Führung des Antriebsriemens quasi tangieren. Dieses ist so zu verstehen, daß zum Ende der Tür hin die Umlenkrollen (1) und (2) plaziert sind. In der Mitte der kreisbogenförmigen Führung (28) ist auf einer gemeinsamen Achse (18) die Umlenkrolle (3) und die Umlenkrolle (4) separat drehgelagert angeordnet worden. Angetrieben wird der Riemen von einem Antriebsmotor (21), der entweder an der Umlenkrolle (1) oder (2) angeflanscht werden kann. Die Riemenführung des Antriebsriemens (5) ist so vorgenommen worden, daß beispielsweise ausgehend von der Umlenkrolle (1) der Sehnenabschnitt (6), welcher quasi parallel zum Gleitprofil (10) verläuft, und an dem auch das Gleitstück (9) befestigt ist, über die Umlenkrolle (4) von dem äußeren Umlauf in den inneren Umlauf, d.h. in den Sehnenabschnitt (19) geführt wird. Der Sehnenabschnitt (19) endet an der Umlenkrolle (2), wo der Antriebsriemen (5) in den Sehnenabschnitt (7) übergeht, der ebenfalls quasi parallel zum Gleitprofil (11) geführt wird. Auch hier ist analog der Gegenseite das Gleitstück (8) an dem Antriebsriemen (5) kraft- und formschlüssig verbunden. Dieser Sehnenabschnitt (7) wird zur Umlenkrolle (3) geleitet, die, wie die Figur 2 zeigt, oberhalb der Umlenkrolle (4) angeordnet ist, sich aber auf der gleichen Achse (18) befindet. Beim Verlassen der Umlenkrolle (3) wird im Umkehrschluß der Antriebsriemen (5) in den inneren Sehnenabschnitt (20) übergeführt. Dieser Sehnenabschnitt (20) endet an der Umlenkrolle (1) und geht dann wiederum über in den Sehnenabschnitt (6), wie bereits beschrieben. Durch diese Umlenkung des Antriebsriemens ist es möglich, mit einem Riemen beide Fahrflügel (16) und (17) anzutreiben. Wird beispielsweise der Antriebsmotor (21) so bestromt, daß das Gleitstück (9) durch den Sehnenabschnitt (6) in Richtung der Umlenkrollen (3) und (4) bewegt wird, so wird aufgrund der Anbindung über den Verbindungsarm (15) der Fahrflügel (16) in die Zustellung gebracht. Da es hier um einen Endlosriemen handelt, wird gleichzeitig aufgrund der vorbeschriebenen Umlenkung des Riemens auch der Sehnenabschnitt (7) mit dem daran befindlichen Gleitstück (8) und dadurch auch der Fahrflügel (17) in Richtung der beiden Umlenkrollen (3) und (4) und damit in die Zuposition der Tür überführt.

Damit die Gleitstücke (8) und (9) auf den Gleitprofilen (10) und (11) sich nicht um die eigene Achse drehen, wird vorzugsweise als Verbindungsarm (14) oder (15) ein Flachmetall gewählt, welches innerhalb der Gleitstücke (8) und (9) in einer Ausnehmung ein- und ausfahren kann. Durch diese Maßnahme wird das Gleitstück (8) und (9) an einer Verdrehung gehindert. Die in der Figur 3 dargestellte Position zeigt die Stellung des Verbindungsarmes (14) zum Gleitstück (8) in der geschlossenen Position der Fahrflügel (16) und (17). Werden die Fahrflügel (16) und (17) in die Offenposition gefahren, so würde der Verbindungsarm (14) innerhalb der Ausnehmung (26) zum Anliegen kommen. Aufgrund der Anlageflächen (27) innerhalb der Ausnehmung (26) ist somit eine preisgünstige und sichere Führung des Verbindungsarmes (14) gewährleistet.

Bei Ausfall des Antriebes sind aufgrund der an der Führung (28) befestigten Fahrflügel (16) und (17) diese auch von Hand in die Offen- bzw. Zustellung überführbar.

### Bezugszeichenverzeichnis

- 1: Umlenkrolle
- 2: Umlenkrolle
- 3: Umlenkrolle
- 4: Umlenkrolle
- 5: Antriebsriemen
- 6: Sehnenabschnitt
- 7: Sehnenabschnitt
- 8: Gleitstück
- 9: Gleitstück
- 10: Gleitprofil
- 11: Gleitprofil
- 14: Verbindungsarm
- 15: Verbindungsarm
- 16: Fahrflügel
- 17: Fahrflügel
- 18: Achse
- 19: Sehnenabschnitt
- 20: Sehnenabschnitt
- 21: Antriebsmotor
- 22: Bohrung
- 23: Gleitbuchse
- 24: Lagerung
- 25: Lagerung
- 26: Ausnehmung
- 27: Anlageflächen
- 28: Führung
- 29: Befestigung

## Patentansprüche

1. Antrieb für eine Bogenschiebetür, die mit einem linken und einem rechten Fahrflügel (17, 16) ausgestattet ist, welche jeweils eine kreisbogenförmige Form haben und horizontal motorisch verschiebbar an einem Kämpfer gelagert sind, wobei die Anbindung der Fahrflügel (17, 16) an den elektromotorischen Antrieb über mindestens einen über Umlenkrollen (1, 2, 3, 4) geführten Antriebsriemen (5) als Endlosriemen sichergestellt ist, dadurch gekennzeichnet, daß der Antriebsriemen (5) jeweils mit seinem zu den Türflächen gerichteten Sehnenabschnitten (6, 7) an Gleitstücken (8, 9) befestigt ist, die auf annähernd parallel zu den Sehnenabschnitten (6, 7) verlaufenden Gleitprofilen (10, 11) verschiebbar sind, und daß zwischen den Gleitstücken (8, 9) und den Fahrflügeln (16, 17) je ein Verbindungsarm (14, 15) angebracht ist.

2. Antrieb für eine Bogenschiebetür nach Anspruch 1, dadurch gekennzeichnet, daß die Gleitprofile (10, 11) aus einem Rundmaterial bestehen.

3. Antrieb für eine Bogenschiebetür nach den Ansprüchen 1 und 2, dadurch gekennzeichnet, daß die Gleitstücke (8, 9) eine Durchgangsbohrung (22) aufweisen, durch welche die Gleitprofile (10, 11) hindurchgehen, und sich auf einer Längsseite in den Gleitstücken (8, 9) eine Ausnehmung (26) befindet, in der der Verbindungsarm (14, 15) eintaucht und einseitig drehgelagert ist.

4. Antrieb für eine Bogenschiebetür nach den Ansprüchen 1 und 3, dadurch gekennzeichnet, daß die Umlenkrollen (3, 4) auf einer gemeinsamen Achse (18) drehgelagert sind und den gleichen Durchmesser haben.

5. Antrieb für eine Bogenschiebetür nach den Ansprüchen 1 bis 4, dadurch gekennzeichnet, daß der Antriebsriemen (5) in der Art gekreuzt wird, daß der außen verlaufende Sehnenabschnitt (6) auf der gegenüberliegenden Seite in den innen verlaufenden Sehnenabschnitt (19) und der außen verlaufende Sehnenabschnitt (7) auf der gegenüberliegenden Seite in den innen verlaufenden Sehnenabschnitt (20) übergeht.

## Claims

1. A drive for a curved sliding door equipped with a left and a right travelling leaf (17,16), each having a circular arcuate shape and being mounted on an abutment so as to be horizontally slidable by a motor, the door leaves (16,17) being connected to the drive motor by at least one drive belt (5) as an endless drive belt trained over pulleys (1,2,3,4), characterised in that the drive belt (5) each with its chord portions (6,7) facing the door surfaces is secured to sliding members (8,9) which are movable on sliding profiles (10,11) extending substantially parallel to the chord portions (6,7) and a connecting arm (14,15) is disposed between the sliding members (8,9) and the leaves (16,17) respectively.

2. A drive for a curved sliding door according to claim 1, characterised in that the sliding profiles (10,11) are made of a round material.

3. A drive for a curved sliding door according to claims 1 and 2, characterised in that the sliding members (8,9) have a through bore (22) through which the sliding profiles (10,11) extend, and the connecting arms (14,15) extend into and are privotably mounted at one end in a recess (26) on one longitudinal side of the sliding members (8,9).

4. A drive for a curved sliding door according to claims 1 and 3, characterised in that the pulleys (3,4) are mounted for rotation on a common shaft (18) and have the same diameter.

5. A drive for a curved sliding door according to claims 1 to 4, characterised in that the drive belt (5) is crossed so that the outer chord portion (6) merges into the inner chord portion (18) on the opposite side and the outer chord portion (7) merges into the inner chord portion (20) on the opposite side.

## Revendications

1. Dispositif d'entraînement d'une porte coulissante cintrée, équipée d'un battant gauche et d'un battant droit, mobiles, ayant une section en arc de cercle, et entraînés en coulissement horizontal par un moteur sur une traverse d'imposte, la liaison entre les battants de porte et l'entraînement par moteur électrique se faisant par au moins une courroie d'entraînement sans fin passant sur des galets de renvoi, caractérisé en ce que la courroie d'entraînement (5) est fixée à des coulisseaux (8) et (9) par ses segments de brins (6, 7) du côté de la surface de la porte, ces coulisseaux étant coulissants sur des rails de glissement (10, 11) pratiquement parallèles aux segments de brins (6, 7), et en ce qu'entre les coulisseaux (8) et (9) et les battants coulissants (16, 17) il est prévu un bras de liaison (14, 15) respectif.

2. Dispositif d'entraînement d'une porte coulissante cintrée, selon la revendication 1, caractérisé en ce que les rails de glissement (10, 11) sont constitués par un élément tubulaire.

3. Dispositif d'entraînement d'une porte coulissante cintrée selon les revendications 1 et 2, caractérisé en ce que les coulisseaux (8) et (9) ont un perçage traversant (22) recevant les profilés de coulissement (10, 11) et, sur un grand côté des coulisseaux (8, 9), il y a une cavité (26) dans laquelle pénètre le bras de liaison (14, 15) qui y est monté articulé par une extrémité.

4. Dispositif d'entraînement d'une porte coulissante cintrée selon les revendications 1 et 3, caractérisé en ce que les galets de renvoi (3, 4) sont montés à rotation sur un axe commun (18) et ont le même diamètre.

5. Dispositif d'entraînement d'une porte coulissante cintrée selon les revendications 1 à 4, caractérisé en ce que les courroies d'entraînement (5) sont croisées de sorte que le segment de brin (6) extérieur, devient le segment de brin (19) intérieur du côté opposé, et que le segment de brin (7) extérieur, devient le segment de brin intérieur (20) du côté opposé.
